# EUROPÄISCHE PATENTSCHRIFT

(11) **EP 1 432 880 B1**
(45) Veröffentlichungstag und Bekanntmachung des Hinweises auf die Patenterteilung: **11.04.2007**
(21) Anmeldenummer: 02785152.6
(22) Anmeldetag: 02.10.2002
(51) Int. Cl.: E03F 3/04

(54) **ENTWÄSSERUNGSEINRICHTUNG**
DRAINAGE DEVICE
DISPOSITIF DE DRAINAGE

(30) Priorität: 04.10.2001 DE 10148823; 07.01.2002 DE 10200265
(43) Veröffentlichungstag der Anmeldung: 30.06.2004
(73) Patentinhaber: ACO SEVERIN AHLMANN GMBH & CO. KG, 24755 Rendsburg (DE)
(72) Erfinder: SIEBER, Michael, 24644 Timmaspe (DE); BLASCHKE, Markus, 24787 Fockbek (DE); MESSERSCHMIDT, Heino, 25585 Lütjenwestedt (DE); STOLTENBERG, Arne, 24782 Büdelsdorf (DE)
(74) Vertreter: Bohnenberger, Johannes
(86) Internationale Anmeldenummer: PCT/EP2002/011085
(87) Internationale Veröffentlichungsnummer: WO 2003/031736

(56) Entgegenhaltungen:
- DE-A- 19 731 585
- DE-U- 8 804 073
- DE-U- 29 808 197

## Beschreibung

Die Erfindung betrifft eine Entwässerungseinrichtung zur Oberflächenentwässerung nach dem Oberbegriff des Anspruchs 1.

Es sind Entwässerungseinrichtungen bekannt, die eine auf dem Rinnenkörper befestigbare Zarge aufweisen. Die Zarge dient dabei zur Verstärkung des Oberrandes des Rinnenkörpers sowie als Auflagefläche für die Abdeckung. Die Zarge wird aus Metall hergestellt und auf dem Rinnenkörper befestigt.

Aus der DE 40 07 296 C2 ist eine Entwässerungsrinne bekannt, auf deren Oberrand des Rinnenkörpers eine Zarge aufgesteckt wird, wobei die Zarge von den Rinnenkörper umschließenden Außen- und Innenschenkeln der Zarge gehalten wird. Zudem ist die Zarge mit einem an einem Schenkel angebrachten Verankerungsvorsprung versehen, der im vollständig aufgesetzten Zustand der Zarge in eine im Rinnenrand verlaufende Einführungsnut eingreift, wodurch eine bajonettartige Verbindung zwischen der Zarge und dem Rinnenkörper hergestellt wird. Die Herstellung dieser Entwässerungsrinne ist jedoch sehr kostenintensiv, da die Zarge jeweils korrespondierend zu den Maßen des Rinnenkörpers hergestellt werden muss. Ähnliche Rinnen mit Aufsteckzargen sind aus der DE-U-298 08 197, der DE-U-88 04 073 oder DE-A-197 31 585 bekannt.

Der Erfindung liegt daher die Aufgabe zu Grunde, eine Entwässerungseinrichtung der eingangs genannten Art dahin gehend weiterzubilden, dass eine feste Verbindung der Zarge auf dem Rinnenkörper mittels einer einfachen Montage sowie eine kostengünstige Herstellung der Entwässerungseinrichtung gewährleistet ist.

Diese Aufgabe wird durch die im Patentanspruch 1 angegebene Entwässerungseinrichtung gelöst.

Ein grundlegender Gedanke der Erfindung besteht darin, dass die Zarge derart ausgebildet ist, dass sie bei einem Gießen des Rinnenkörpers durchgehend in den Körper eingießbar sowie alternativ auf einen vorgefertigten Rinnenkörper durchgehend aufklebbar und so mit dem Rinnenkörper fest verbindbar ist. Somit kann die Zarge sowohl mit einem vorgefertigten Rinnenkörper klebbar verbunden auch beim Gießen des Rinnenkörpers mit diesem verbunden werden. Da die Zarge in beiden Fällen identisch ausgebildet ist, kann sie in erheblich höheren Stückzahlen gefertigt werden, wodurch ein hoher Kostenvorteil in der Herstellung der Entwässerungseinrichtung entsteht.

Weiterhin dient ein Befestigungsvorsprung als Federelement zum Anpressen eines an den Befestigungsvorsprung anschließenden Befestigungsabschnittes der Zarge gegen den vorgefertigten Rinnenkörper. Die Zarge wird beim Aufsetzen auf den Oberrand des Rinnenkörpers formschlüssig mit dem Rinnenkörper verbunden. Ein Ankleben der Zarge an den Rinnenkörper gestaltet sich somit als äußerst vorteilhaft, da die Zarge nach einem Einbringen von Klebematerial zwischen Zarge und Rinnenkörper selbständig und ohne Zuhilfenahme einer von außen einwirkenden Anpresskraft an den Rinnenkörper angepresst bleibt. Dadurch bildet sich ein dünner Film aus Klebematerial, wodurch eine gleichmäßige und fortdauernd feste Klebeverbindung erreicht wird. Die Zarge weist den über die gesamte Länge des Innenschenkels der Zarge gleichmäßig verlaufenden Befestigungsvorsprung zum Halten eines Riegels der Abdeckung auf. Ein wesentlicher Vorteil besteht darin, dass die Herstellung vereinfacht und die Position des Riegels an der Abdeckung frei bestimmt werden kann.

Vorzugsweise ist der vorgefertigte Rinnenkörper im Bereich des Außenschenkels mit einer Hohlkehle zum Einspritzen von Klebematerial versehen. Das Klebematerial wird nach dem Aufsetzen der Zarge auf den Oberrand in die Hohlkehle eingespritzt. Ab einem bestimmten Einspritzdruck dringt das Klebematerial gleichmäßig in den Bereich zwischen Außenschenkel und Rinnenkörper ein und verläuft dort, begünstigt durch den gleichmäßigen Anpreßdruck, sehr dünn und gleichmäßig. Dadurch härtet das Klebematerial sehr gut aus und sorgt für eine feste Verbindung.

Vorzugsweise ist die Zarge derart ausgebildet, dass beim Gießen des Rinnenkörpers mit einem Formwerkzeug Bereiche des Außenschenkels und/oder des Innenschenkels der Zarge als Abdichtfläche gegenüber dem Formwerkzeug wirken. Dadurch brauchen die Formwerkzeuge keinerlei Kanten, Versetzungen oder Vorsprünge zum Abdichten während des Gießvorganges aufweisen, wodurch die Formwerkzeuge größtenteils ebenflächig ausgebildet sind und die Zarge frei von Gießmaterial im Bereich der Rostauflage bleibt.

Die Zarge ist derart ausgebildet, dass sie formschlüssig auf den vorgefertigten Rinnenkörper aufsetzbar ist. Somit ist die Montage der Zarge auf dem Rinnenkörper schnell und einfach durchführbar.

Bevorzugt wird die Zarge einstückig aus Bandmaterial, insbesondere Stahlblech oder dergleichen Metallblech, gefertigt. Zur Herstellung der Zarge kann allerdings auch auf andere Materialien zurückgegriffen werden. Vorzugsweise wird das Bandmaterial zur Herstellung der Zarge gerollt. Durch die Herstellung der Zarge aus einstückigem Bandmaterial kann die Zarge durch Rollen des Materials schnell und einfach hergestellt werden. Die Zarge kann alternativ auch aus Kunststoffmaterial gebildet sein. Zudem weist die Zarge reinigungsfreundliche Radien auf und besitzt eine hohe Korrosionsbeständigkeit.

Die Abdeckung sollte vorzugsweise mindestens zwei Riegel aufweisen, wobei jeweils ein Riegel an Endbereichen der Abdeckung angebracht ist. In Abhängigkeit von der Bauweise und/oder dem Bestimmungsort der Entwässerungsrinne können mehr als zwei Riegel an der Abdeckung vorgesehen sein.

Vorzugsweise ist der Befestigungsvorsprung zur Aufnahme von Gussmaterial ausgebildet. Ein wesentlicher Vorteil besteht darin, dass die Zarge nach einem Aushärten des Gussmaterials, bedingt durch das sich in dem bzw. hinter dem Befestigungsvorsprung angesammelte Gussmaterial, fest mit dem Rinnenkörper verbunden ist.

Vorzugsweise weist die Zarge einen an den Befestigungsabschnitt anschließenden Gegenfalz auf, der zusammen mit dem Außenschenkel einen Einführabschnitt derart bildet, dass die Zarge mittels einer von oben wirkenden Aufsetzkraft auf den vorgefertigten Rinnenkörper aufsetzbar ist. Die Zarge wird im vollständig auf den Rinnenkörper aufgesetzten Zustand mittels des Befestigungsabschnittes und des Außenschenkels an den Rinnenkörper angepresst. Somit kann die Zarge formschlüssig auf den Rinnenkörper aufgesetzt werden. Die Montage der Zarge erweist sich als sehr schnell und einfach, da die Zarge nur durch eine von oben wirkende Kraft aufgesetzt wird, ohne dass der Innenschenkel und/oder der Außenschenkel zur Montage auseinandergehalten zu werden brauchen.

In einer bevorzugten Ausführung ist der Gegenfalz derart ausgebildet, daß beim Gießen des Rinnenkörpers eine Außenkante des Gegenfalzes formschlüssig mit einer Oberfläche des Formwerkzeuges abschließt. Der Außenschenkel schließt beim Gießen des Rinnenkörpers vorzugsweise formschlüssig mit der Oberfläche des Formwerkzeuges ab. Dadurch erweist sich das Gießen des Rinnenkörpers als schnell und einfach durchführbar.

Vorzugsweise weist der Außenschenkel Öffnungen auf, die beim Gießen des Rinnenkörpers zur Aufnahme von Gußmaterial ausgebildet sind. Nach dem Aushärten des Gußmaterials wird eine feste Verbindung der Zarge auf dem Rinnenkörper gewährleistet.

Bevorzugt wird das Klebematerial über eine Bohrung an dem Außenschenkel der Zarge in die Hohlkehle eingespritzt. Dazu wird eine speziell ausgebildete Spritzdüse für Klebematerial an die Bohrung angesetzt, durch die das Klebematerial in die Hohlkehle eingespritzt wird. Durch ein über mehrere Bohrungen verteiltes Einspritzen des Klebematerials wird dieses besonders gleichmäßig in der Hohlkehle verteilt.

Der vorgefertigte Rinnenkörper ist im Bereich des Innenschenkels vorzugsweise mit einer Materialaussparung versehen. Hierdurch ergibt sich eine verbesserte Verklebung, da die Aussparung ein Reservoir für den Kleber bildet.

Weitere bevorzugte Ausführungsformen der Erfindung ergeben sich im übrigen aus den Unteransprüchen und der nächfolgenden Beschreibung bevorzugter Ausführungsformen. Diese werden anhand von Abbildungen näher erläutert. Hierbei zeigen:
- Fig. 1: einen Querschnitt durch einen vorgefertigten Rinnenkörper mit einer aufgesetzten Zarge;
- Fig. 2: einen vergrößerten Teilquerschnitt gemäß Fig. 1 mit einer aufgesetzten Zarge;
- Fig. 3: eine Ansicht eines Rinnenkörpers und einer mit Bohrungen versehenenen Zarge, im nicht aufgesetzten Zustand der Zarge;
- Fig. 4: eine Ausführungsform zum Verkleben einer Zarge auf dem Oberrand eines Rinnenkörpers;
- Fig. 5: einen Querschnitt durch einen Rinnenkörper mit einer auf dem Oberrand des Rinnenkörpers eingegossenen Zarge;
- Fig. 6: einen vergrößerten Teilquerschnitt gemäß Fig. 5 mit einer eingegossenen Zarge, und
- Fig. 7: einen Teilquerschnitt durch ein Formwerkzeug zum Gießen eines Rinnenkörpers.

In der nachfolgenden Beschreibung werden gleiche und gleichwirkende Teile mit denselben Bezugsziffern bezeichnet.

Fig. 1 zeigt einen Querschnitt durch einen Rinnenkörper 10 mit einer auf einem Oberrand 15 des Rinnenkörpers 10 aufgesetzten Zarge 20. Der Rinnenkörper wird aus Polymerbeton, Normalbeton oder dergleichen gießbarem Material gefertigt. Die Zarge 20 wird vorzugsweise einstückig aus Bandmaterial, insbesondere Stahlblech oder dergleichen Metall, gefertigt. Vorzugsweise wird das Bandmaterial zur Herstellung der Zarge 20 gerollt. Die Zarge dient zur Aufnahme einer in der Figur nicht dargestellten Abdeckung sowie zur Verstärkung des Oberrandes 15.

Fig. 2 zeigt einen vergrößerten Teilquerschnitt mit der aufgesetzten Zarge 20 gemäß Fig. 1. Die einstückig geformte Zarge 20 besteht aus einem an dem Außenrand des Oberrandes 15 anliegenden Außenschenkel 22, einer als Verlängerung des Au-ßenschenkels 22 ausgebildeten und den Oberrand 15 überragenden Seitenwand 24, deren Randleiste um 180° gefaltet ist und in eine daran anschließenden Auflagefläche 26 übergeht und einem daran anschließenden Innenschenkel 30. Der Innenschenkel 30 setzt sich zusammen aus einem Befestigungsvorsprung 32, einem daran anschließenden Befestigungsabschnitt 34 und einem daran anschließenden Gegenfalz 36.

Der Befestigungsvorsprung 32 dient als Federelement zum Anpressen des Befestigungsabschnittes 34 gegen den Oberrand 15 des Rinnenkörpers 10. Der Gegenfalz 36 ist derart abgewinkelt, daß der Gegenfalz 36 zusammen mit dem Außenschenkel 22 einen Einführabschnitt bildet. Somit kann die Zarge 20 lediglich mittels einer von oben wirkenden Aufsetzkraft auf den Oberrand 15 aufgesetzt werden. Der Winkel des Gegenfalzes 36 beträgt gegenüber der Vertikalen einen Winkel zwischen vorzugsweise 30° bis 60°. An dem Innenschenkel 30 wird somit eine Kehle zum "Einschnappen" und Halten eines in der Abbildung nicht gezeigten Riegels gebildet. Der Riegel ist dabei aus einem verformbaren Material, insbesondere Stahlblech, gefertigt und federnd gelagert. Der Riegel kann alternativ auch aus Kunststoff gefertigt sein. Die Randleiste der Seitenwand kann fertigungsbedingt als eine in der Figur nicht dargestellte Hohlleiste ausgebildet sein.

Die Oberfläche des Außenschenkels 22 schließt bündig mit der Oberfläche des Oberrandes 15 ab. Der Oberrand 15 ist im Bereich des Außenschenkels 22 mit einer Hohlkehle 38 versehen. In diese Hohlkehle 38 wird nach dem Aufsetzen der Zarge 20 Klebematerial 37 eingespritzt, das ab einem bestimmten Druck in den Bereich zwischen dem Außenschenkel 22 und dem Oberrand 15 verläuft. Aufgrund des Anpressens des Außenschenkels 22 gegen den Oberrand 15 wird die Fläche nur mit einem dünnen Klebematerial-Film bedeckt, was in Kombination mit dem hohen Anpressdruck zu einer festen und dauerhaften Klebeverbindung führt. Die Hohlkehle 38 kann vollständig über die gesamte Rinne ausgebildet sein, wobei das Klebematerial 37 in einer Ausführungsform von zwei Seiten eingespritzt wird. In einer weiteren Ausführung ist die Hohlkehle 38 nicht vollständig über die gesamte Länge des Rinnenkörpers 10 ausgebildet, wobei dann das Klebematerial 37 an einer Seite der Öffnung eingespritzt wird. Eine weitere Ausführungsform zum Verkleben der Zarge 20 auf dem Oberrand des Rinnenkörpers 10 ist in Fig. 3 gezeigt.

Fig. 3 zeigt eine perspektivische Ansicht des Rinnenkörpers 10 und der Zarge 20, wobei die Zarge 20 noch nicht auf dem Oberrand des Rinnenkörpers 10 aufgesetzt ist. Die Zarge 20 ist in dieser Ausführungsform an ihrem Außenschenkel 22 mit Bohrungen 58, 58' versehen. An diese Bohrungen wird, wie in Fig. 4 gezeigt, eine Spritzdüse zum Einspritzen des Klebematerials 37 in die Hohlkehle 38 angesetzt.

Fig. 4 zeigt eine Schnittansicht des Rinnenkörpers 10 mit der aufgesetzten Zarge 20. Der Außenschenkel 22 ist mit einer Bohrung 58 versehen, an die die Spritzdüse angesetzt wird. Die Spritzdüse ist dabei derart ausgebildet, daß sie beim Ansetzen vollständig mit der Bohrung abdichtet, so daß das Klebematerial 37 unter hohem Druck in die Hohlkehle 38 eingespritzt werden kann, wobei das Klebematerial 37 dann besonders gleichmäßig verteilt wird.

Fig. 5 zeigt einen Querschnitt durch den Rinnenkörper 10 mit der Zarge 20, die in den Rinnenkörper 10 eingegossen ist. Die Zarge 20 ist dabei derart ausgebildet, daß beim Gießen des Rinnenkörpers 10 mit einem Formwerkzeug 50 Bereiche des Außenschenkels 22 und des Innenschenkels 30 der Zarge 20 als Abdichtfläche gegenüber dem Formwerkzeug 50 wirken.

Fig. 6 zeigt einen vergrößerten Teilquerschnitt gemäß Fig. 5. Der Befestigungsvorsprung 32 ist derart ausgebildet, daß sich in dem von dem Befestigungsvorsprung 32 gebildeten Bereich Gußmaterial ansammelt. Nach dem Aushärten des Gußmaterials läßt sich die Zarge 20 nicht mehr vom Oberrand 15 abnehmen. Der Gegenfalz 36 ist derart ausgebildet, daß beim Gießen des Rinnenkörpers 10 eine Außenkante 39 des Gegenfalzes 36 formschlüssig mit der Oberfläche des Formwerkzeuges 50 abschließt. Zudem schließt der Außenschenkel 22 mit der Oberfläche des Formwerkzeuges ab. Der Außenschenkel 22 weist Öffnungen 41 auf, die beim Gießen des Rinnenkörpers 10 zur Aufnahme von Gußmaterial ausgebildet sind. Nach einem Aushärten des Gußmaterials bildet das sich in den Öffnungen 41 befindliche Gußmaterial eine Befestigung der Zarge 20 auf den Oberrand 15 des Rinnenkörpers 10.

Fig. 7 zeigt einen Teilquerschnitt des Formwerkzeuges 50 zum Gießen des Rinnenkörpers 10 in einer beispielhaften Ausführung. Das Formwerkzeug 50 besteht aus einer statischen ersten Formhälfte 52 sowie einer beweglichen zweiten Formhälfte 54. Die Formhälften 52 und 54 sind derart ausgebildet, daß beim Schließen der beiden Formhälften eine Form des Rinnenkörpers 10 gebildet wird. Die erste Formhälfte ist mit zwei Ausnehmungen 56 und 56' versehen, in die vor dem Gießen des Rinnenkörpers 10 jeweils eine Zarge 20 eingelegt wird. Die Zargen sind dabei derart ausgebildet, daß beim Gießen des Rinnenkörpers 10 eine Außenkante des Gegenfalzes 36 formschlüssig mit der Oberfläche der ersten Formhälfte 52 abschließt und der Außenschenkel 22 formschlüssig mit der Oberfläche der zweiten Formhälfte 54 abschließt.

### Bezugszeichenliste

- 10: Rinnenkörper
- 15: Oberrand
- 20: Zarge
- 22: Außenschenkel
- 23: Seitenwand
- 26: Auflagefläche
- 30: Innenschenkel
- 32: Befestigungsvorsprung
- 34: Befestigungsabschnitt
- 36: Gegenfalz
- 37: Klebematerial
- 38: Hohlkehle
- 39: Außenkante
- 41: Öffnung
- 50: Formwerkzeug
- 52: erste Formhälfte
- 54: zweite Formhälfte
- 56, 56': Ausnehmung
- 58, 58`: Bohrung

## Patentansprüche

1. Entwässerungseinrichtung zur Oberflächenentwässexung, nämlich Entwässerungsrinne mit einem Rinnenkörper (10) und einer auf einem Oberrand (15) des Rinnenkörpers (10) befestigbaren Zarge (20) mit einem Außenschenkel (22) und einem Innenschenkel (30), zwischen denen der Oberrand (15) des Rinnenkörpers (10) sitzt, zur Aufnahme einer Abdeckung, **dadurch gekennzeichnet, daß**
die Zarge (20) derart ausgebildet ist, dass sie bei einem Gießen des Rinnenkörpers (10) durchgehend in den Körper eingießbar sowie alternativ auf einen vorgefertigten Rinnenkörper (10) durchgehend aufklebbar mit dem Rinnenkörper (10) fest verbindbar ist, wobei
ein Befestigungsvorsprung (32) an der Zarge (20) als Federelement zum Anpressen eines an den Befestigungsvorsprung (32) anschließenden Befestigungsabschnittes (34) der Zarge (20) gegen den vorgefertigten Rinnenkörper (10) derart ausgebildet und an der Zarge angebracht ist, dass einerseits die Zarge beim Aufkleben an den Rinnenkörper (10) angepresst wird und dass andererseits der Befestigungsvorsprung (32) zur Aufnahme von Gussmaterial beim Eingießen ausgebildet ist und wobei der Befestigungsvorsprung (32) zum Halten eines Riegels der Abdeckung ausgebildet ist und über die gesamte Länge des Innenschenkels (30) der Zarge (20) gleichmäßig verläuft.

2. Entwässerungseinrichtung nach Anspruch 1,
**dadurch gekennzeichnet, dass**
der vorgefertigte Rinnenkörper (10) im Bereich des Außenschenkels (22) mit einer Hohlkehle (38) zum Einspritzen von Klebematerial (37) versehen ist.

3. Entwässerungseinrichtung nach einem der vorhergehenden Ansprüche,
**dadurch gekennzeichnet, dass**
die Zarge (20) derart ausgebildet ist, dass beim Gießen des Rinnenkörpers (10) mit einem Formwerkzeug (50) Bereiche des Außenschenkels (22) und des Innenschenkels (30) der Zarge (20) als Abdichtfläche gegenüber dem Formwerkzeug (50) wirken.

4. Entwässerungseinrichtung nach einem der vorhergehenden Ansprüche,
**dadurch gekennzeichnet, dass**
die Zarge (20) derart ausgebildet ist, dass sie formschlüssig auf den vorgefertigten Rinnenkörper (10) aufsetzbar ist.

5. Entwässerungseinrichtung nach einem der vorhergehenden Ansprüche,
**dadurch gekennzeichnet, dass**
die Zarge (20) einstückig aus Bandmaterial, insbesondere Stahlblech oder dergleichen Metallblech, gefertigt ist und vorzugsweise das Bandmaterial zur Herstellung der Zarge (20) gerollt wird.

6. Entwässerungseinrichtung nach einem der vorhergehenden Ansprüche,
**dadurch gekennzeichnet, dass**
die Zarge (20) einen an den Befestigungsabschnitt (34) anschließenden Gegenfalz (36) aufweist, der zusammen mit dem Außenschenkel (22) einen Einführabschnitt derart bildet, dass die Zarge (20) mittels einer von oben wirkenden Aufsetzkraft auf den vorgefertigten Rinnenkörper (10) aufsetzbar ist und die Zarge (20) im vollständig auf den Rinnenkörper (10) aufgesetzten Zustand mittels des Befestigungsabschnittes (34) und des Außenschenkels (22) an den Rinnenkörper (10) angepresst ist.

7. Entwässerungseinrichtung nach Anspruch 6,
**dadurch gekennzeichnet, dass**
der Gegenfalz (36) derart ausgebildet ist, dass beim Gießen des Rinnenkörpers (10) eine Außenkante des Gegenfalzes (36) formschlüssig mit einer Oberfläche des Formwerkzeuges (50) abschließt.

8. Entwässerungseinrichtung nach Anspruch 3,
**dadurch gekennzeichnet, dass** der Außenschenkel (22) beim Gießen des Rinnenkörpers (10) formschlüssig mit der Oberfläche des Formwerkzeuges (50) abschließt.

9. Entwässerungseinrichtung nach einem der vorhergehenden Ansprüche,
**dadurch gekennzeichnet, dass** der Außenschenkel (22) Öffnungen aufweist, die beim Gießen des Rinnenkörpers (10) zur Aufnahme von Gussmaterial ausgebildet sind.

10. Entwässerungseinrichtung nach Anspruch 2,
**dadurch gekennzeichnet, dass** der Außenschenkel (22) mit einer Bohrung (58, 58') zum Einspritzen des Klebematerials (37) in die Hohlkehle (38) versehen ist.

11. Entwässerungseinrichtung nach einem der vorhergehenden Ansprüche,
**dadurch gekennzeichnet, dass**
der vorgefertigte Rinnenkörper (10) im Bereich des Innenschenkels (30) mit einer Materialaussparung versehen ist.

## Claims

1. A draining device for surface drainage, namely a drainage channel with a channel body (10) and a frame (20) which can mounted on an upper edge (15) of the channel body (10) and with an outer arm (22) and an inner arm (30), between which the upper edge (15) of the channel body (10) is fitted, to accommodate a cover, **characterised in that**
the frame (20) is designed so that it can be securely connected to the channel body (10), in the event of the channel body (10) being cast, pouring can take place continuously into the body and, alternatively, on a prefabricated channel body (10) it can be adhered continuously, wherein
a fastening projection (32) on the frame (20) in the form of a spring element for pressing a fastening portion (34) of the frame (20) adjoining the fastening projection (32) against the prefabricated channel body (10) is so designed and mounted on the frame that, on the one hand, in the case of adhesion, the frame is pressed on to the channel body (10), and **in that**, on the other hand, the fastening projection (32) is designed to receive cast material during a casting operation, and wherein the fastening projection (32) is designed to retain a bolt of the cover and extends uniformly over the entire length of the inner arm (30) of the frame (20) .

2. A draining device according to Claim 1, **characterised in that**
in the vicinity of the outer arm (22) the prefabricated channel body (10) is provided with a furrow (38) for the injection of adhesive material (37).

3. A draining device according to any one of the preceding Claims, **characterised in that** the frame (20) is designed so that, in the event of the channel body (10) being cast with a mould (50), areas of the outer arm (22) and of the inner arm (30) of the frame (20) act as a sealing surface with respect to the mould (50) .

4. A draining device according to any one of the preceding Claims, **characterised in that**
the frame (20) is designed so that it can be fitted in a form-locking manner on the prefabricated channel body (10).

5. A draining device according to any one of the preceding Claims, **characterised in that**
the frame (20) is produced in one piece from strip material, in particular steel sheet or like metal sheet and, preferably, the strip material is rolled to produce the frame (20).

6. A draining device according to any one of the preceding Claims, **characterised in that**
adjoining the fastening portion (34) the frame (20) has a counter rebate (36) which forms together with the outer arm (22) an insertion portion such that the frame (20) can be fitted on to the prefabricated channel body (10) by means of a fitting force applied from above and, in the condition fully fitted on to the channel body (10), the frame (20) is pressed on to the channel body (10) by means of the fastening portion (34) and the outer arm (22).

7. A draining device according to Claim 6, **characterised in that**
the counter rebate (36) is formed so that, in the event of the channel body (10) being cast, an outer edge of the counter rebate (36) is sealed in a form-locking manner with a surface of the mould (50).

8. A draining device according to Claim 3, **characterised in that**,
in the event of the channel body (10) being cast, the outer arm (22) is closed in a form-locking manner with a surface of the mould (50).

9. A draining device according to any one of the preceding Claims, **characterised in that**
the outer arms (22) has openings which are designed to receive cast material during the casting the of the channel body (10).

10. A draining device according to Claim 2, **characterised in that**
the outer arm (22) is provided with a bore (58,58') for the injection of adhesive material (37) into the furrow (38).

11. A draining device according to any one of preceding Claims, **characterised in that**
in the vicinity of the inner arm (30) the prefabricated channel body (10) is provided with a material recess.

## Revendications

1. Dispositif de drainage pour évacuation des eaux superficielles, à savoir caniveau avec un corps de caniveau (10) et un châssis (20) apte à être fixé sur un bord supérieur (15) du corps de caniveau (10) et pourvu d'un bras extérieur (22) et d'un bras intérieur (30) entre lesquels vient se loger le bord supérieur (15) du corps de caniveau (10), ledit châssis étant destiné à recevoir un couvercle, **caractérisé en ce que**
le châssis (20) est conçu de façon à pouvoir être incorporé en continu dans le corps de caniveau lors du coulage dudit corps de caniveau (10) ou, en variante, de façon à pouvoir être fixé à un corps de caniveau préfabriqué (10) par collage continu sur ledit corps de caniveau,
un ressaut de fixation (32) ménagé sur le châssis (20) sous la forme d'un élément élastique destiné à repousser une portion de fixation (34), que présente le châssis (20) dans le prolongement dudit ressaut de fixation (32), contre le corps de caniveau préfabriqué (10) étant conçu et formé de telle sorte sur le châssis que, d'une part, le châssis est pressé contre le corps de caniveau (10) en cas de collage et que, d'autre part, le ressaut de fixation (32) est formé pour recevoir du matériau de coulée en cas d'incorporation lors du coulage, et le ressaut de fixation (32) étant conçu pour maintenir un élément de verrouillage du couvercle et s'étendant uniformément sur toute la longueur du bras intérieur (30) du châssis (20).

2. Dispositif de drainage selon la revendication 1, **caractérisé en ce que** le corps de caniveau préfabriqué (10) présente, au niveau du bras extérieur (22), une rainure (38) pour l'injection de matériau de collage (37).

3. Dispositif de drainage selon l'une quelconque des revendications précédentes, **caractérisé en ce que** le châssis (20) est conçu de telle sorte que lors du coulage du corps de caniveau (10) dans un moule (50), des zones du bras extérieur (22) et du bras intérieur (30) du châssis (20) agissent comme une surface d'étanchement par rapport au moule (50).

4. Dispositif de drainage selon l'une quelconque des revendications précédentes, **caractérisé en ce que** le châssis (20) est conçu de façon à pouvoir être rapporté par engagement positif sur le corps de caniveau préfabriqué (10).

5. Dispositif de drainage selon l'une quelconque des revendications précédentes, **caractérisé en ce que** le châssis (20) est fabriqué monobloc à partir d'un feuillard, notamment une tôle d'acier ou autre tôle métallique similaire, et **en ce que** le châssis (20) est obtenu par roulage dudit feuillard.

6. Dispositif de drainage selon l'une quelconque des revendications précédentes, **caractérisé en ce que** le châssis (20) présente dans le prolongement de la portion de fixation (34) un évasement (36) qui définit avec le bras extérieur (22) une zone d'introduction de telle sorte que le châssis (20) peut être enclipsé sur le corps de caniveau préfabriqué (10) en exerçant une force par le haut et que le châssis (20), une fois enclipsé sur le corps de caniveau (10), est pressé contre ledit corps de caniveau (10) par la portion de fixation (34) et le bras extérieur (22).

7. Dispositif de drainage selon la revendication 6, **caractérisé en ce que** l'évasement (36) est conçu de telle sorte que lors du coulage du corps de caniveau (10), une arête extérieure de l'évasement (36) rejoint par engagement positif une surface du moule (50).

8. Dispositif de drainage selon la revendication 3, **caractérisé en ce que**, lors du coulage du corps de caniveau (10), le bras extérieur (22) rejoint par engagement positif la surface du moule (50).

9. Dispositif de drainage selon l'une quelconque des revendications précédentes, **caractérisé en ce que** le bras extérieur (22) présente des ouvertures formées pour recevoir du matériau de coulée lors du coulage du corps de caniveau (10).

10. Dispositif de drainage selon la revendication 2, **caractérisé en ce que** le bras extérieur (22) présente un perçage (58, 58') pour l'injection du matériau de collage (37) dans la rainure (38).

11. Dispositif de drainage selon l'une quelconque des revendications précédentes, **caractérisé en ce que** le corps de caniveau préfabriqué (10) présente un évidement au niveau du bras intérieur (30).
